# EUROPÄISCHE PATENTSCHRIFT

(11) **EP 0 388 412 B1**
(45) Veröffentlichungstag und Bekanntmachung des Hinweises auf die Patenterteilung: **17.06.1992**
(21) Anmeldenummer: 88909199.7
(22) Anmeldetag: 26.10.1988
(51) Int. Cl.: F02D 41/14

(54) **REGELSYSTEM FÜR DAS LUFT/KRAFTSTOFF-VERHÄLTNIS EINER BRENNKRAFTMASCHINE**
SYSTEM FOR REGULATING THE AIR/FUEL RATIO OF AN INTERNAL COMBUSTION ENGINE
SYSTEME DE REGULATION DE LA PROPORTION AIR/CARBURANT D'UN MOTEUR A COMBUSTION INTERNE

(30) Priorität: 10.11.1987 DE 3738132
(43) Veröffentlichungstag der Anmeldung: 26.09.1990
(73) Patentinhaber: ROBERT BOSCH GMBH, 70442 Stuttgart (DE)
(72) Erfinder: PETER, Cornelius, D-7583 Ottersweier (DE); PLAPP, Günther, D-7024 Filderstadt 1 (DE); RAFF, Lothar, D-7148 Remseck 3 (DE); SCHNAIBEL, Eberhard, D-7254 Hemmingen (DE); WESTERDORF, Michael, D-7141 Möglingen (DE)
(86) Internationale Anmeldenummer: DE8800659
(87) Internationale Veröffentlichungsnummer: WO8904424

(56) Entgegenhaltungen:
- EP-A- 0 142 011
- DE-A- 3 231 122
- DE-A- 3 713 533
- US-A- 4 200 064
- US-A- 4 580 539
- US-A- 4 601 276

## Beschreibung

Die Erfindung betrifft ein Regelsystem zum Regeln des Luft/Kraftstoff-Verhältnisses bei einer Brennkraftmaschine auf eine einzuhaltende Luftzahl Lambda, wobei das Regelsystem eine dem Abgas der Brennkraftmaschine ausgesetzte Sauerstoffsonde (Lambda-Sonde) aufweist, deren Ausgangsspannung, die ein Maß für die Luftzahl Lambda darstellt, sich im Bereich von Lambda = 1 im wesentlichen sprunghaft ändert.

Wird zum Reduzieren der hauptsächlichen Schadstoffkomponenten (NOx, HC, CO) einer Brennkraftmaschine ein Drei-Wege-Katalysator eingesetzt, ist es für dessen optimale Wirksamkeit, d. h. zum Erreichen einer maximalen Konvertierungsrate erforderlich, daß ein stöchiometrisches Luft/Kraftstoff-Gemisch (Lambda = 1) zumindest jedoch eine Luftzahl Lambda, die sich in einem bestimmten Bereich um Lambda = 1 (Lambda-Fenster) bewegt, eingehalten wird. Bei den bekannten Regelsystemen wird hierzu das sprungartige Verhalten der Ausgangsspannung der Lambda-Sonde beim übergang vom Fett- (λ <1) zum Magerbereich (λ>1) bzw. beim Übergang vom Mager- (λ>1) zum. Fettbereich (λ<1) zur Gemischregelung, also nicht der Wert von Lambda selbst, ausgewertet. Hierbei werden mittels einer Zweipunkt-Regelung die in einem Kennfeld in Abhängigkeit der Drehzahl und Last (Drosselklappenstellung) der Brennkraftmaschine gespeicherten Werte für die Einspritzzeit multiplikativ über einen Korrekturfaktor korrigiert. Üblicherweise wird zur laufenden Korrektur des Korrekturfaktors ein Zweipunkt-Regler mit PI-Verhalten eingesetzt. Aufgrund der Sprungcharakteristik der Ausgangsspannung im Bereich von Lambda = 1 und aufgrund vorhandener Totzeiten (Transportzeit des Gemisches von den Einspritzventilen durch die Brennkraftmaschine bis zur Lambda-Sonde, Reaktionszeit der Sonde) stellt sich eine Regelschwingung für den Korrekturfaktor ein. Die geforderte Luftzahl Lambda kann somit nur im Mittel einsehalten werden. Die Amplitude und Frequenz dieser Regelschwingung beeinflußt die Abgasemission wesentlich. Eine Zunahme der Amplitude der Regelschwingung führt dazu, daß sich die Luftzahl Lambda zeitweilig außerhalb des Lambda-Fensters bewegt und es dadurch zu einem drastischen Anstieg der schädlichen Komponenten der Abgase kommt.

Aus der DE-OS 32 31 122 ist ein Regelspstem bekannt, bei dem zur Regelung im mageren Bereich (vorzuasweise um Lambda = 1, 2) eine Regeleinrichtung mit stetigem Regelverhalten angeordnet ist. Da in diesem Bereich das Sonden-Ausgangssignal eine relativ kleine Steigung aufweist, wird mit der stetigen Regeleinrichtung eine größere Regelgenauigkeit erreicht als mit einer üblichen Zweipunkt-Regelung. In der genannten Offenlegungsschrift ist weiter ausgeführt, daß sich diese stetige Regeleinrichtung nicht für eine Lambda = 1-Regelung verwenden läßt, da bei Lambda = 1 die Lambda-Sonde einen steilen Spannungssprung aufweist und dadurch die Regeleinrichtung immer am Mager- oder Fettanschlag wäre.

Aus der US-A-4 641 276 sind ein Verfahren und eine Vorrichtung bekannt, die das Luft/Kraftstoffgemisch einer Brennkraftmaschine mittels Sauerstoffsonden regeln, die jeweils in den Brennkammern angeordnet sind. Das hat den Vorteil, daß die unmittelbare Messung des Verbrennungsergebnisses auch eine sehr schnelle Reaktion der übergreifenden Regelung ermöglicht. Die Erkennungsdauer der Anteile des der Brennkraftmaschine zugeführten Kraftstoff/Luftgemisches läßt sich so erheblich reduzieren. Ferner lassen sich Extremzustände wie zu fett oder zu mager nach wenigen Zyklen des jeweils betrachteten Zylinders erkennen und es kann entsprechend reagiert werden. Neben der Überwachung des Gesamtmotor, wobei die Meßergebnisse von Zylinder zu Zylinder seriell in der Zündfolge ausgewertet werden, erlaubt die Erfindung der US-A-4 601 276 auch die gleichzeitige Überwachung jedes einzelnen Zylinders. Das hat den Vorteil, daß Streuungen von Zylinder zu Zylinder in der Gemischzusammensetzung ausgeschaltet werden können. Da für das Verfahren und die Vorrichtung der US-A-4 601 276 Signale von Sauerstoffsonden ausgewertet werden, die direkt in Brennkammern einer Brennkraftmaschine angeordnet sind, erfolgt die Auswertung der Sondensignale auf andere Weise als bei einer Sauerstoffsonde, die im Abgas der Brennkraftmaschine angeordnet ist, d. h. bei Betrieb der Brennkraftmaschine ständig den begasen derselben ausgesetzt ist.

Weiterhin wird bei dem Verfahren und der Vorrichtung der US-A-4 641 276 vorausgesetzt, daß bei einer Brennkraftmaschine mit mehren Zylindern auch mehrere Sauerstoffsonden Verwendung finden, was einen nicht unerheblichen Kostenaufwand darstellt.

In der US 4 200 064 wird ein Gemischzumeßsystem mit einer im Auslaßtrakt einer Brennkraftmaschine angeordneten Sonde beschrieben. In einem Lambda = 1 umfassenden Bereich wird das sich dort im wesentlichen sprunghaft ändernde Ausgangssignal in sogenannten Kalibrierphasen zur stetigen Regelung benutzt. Dazu wird geprüft, ob sich bei der Verwendung bestimmter Vorsteuerwerte für die Kraftstoffzumessung die zu dem Lambdawert 1 zugehörige Sondenspannunng von 0,5 Volt einstellt. Dies sei bspw bei einer Verlängerung der Einspritzzeit um 1ms der Fall. Wenn nun nach Beendigung der Kalibrierphase im Steuerbetrieb andere Lambdawerte einzustellen sind, werden die dafür vorgesehenen Steuerwerte ebenfalls um 1 ms verlängert.

Der Erfindung liegt die Aufgabe zugrunde, ein Regelsystem zum Regeln des Luft/Kraftstoff-Verhältnisses bei einer Brennkraftmaschine mittels einer im Abgassystem angeordneten Sauerstoffsonde, die bei Betrieb der Brennkraftmaschine ständig dem Abgas ausgesetzt ist hinsichtlich des Verringerns der Gesamtemission der hauptsächlichen Schadstoffkomponenten zu verbessern.

### Vorteile der Erfindung

Die Erfindung ist durch die Merkmale des Anspruch 1 bzw. die Merkmale des nebengeordneten Anspruchs 2 gegeben.

Die Lösung gemäß Anspruch 1 zeichnet sich dadurch aus, daß das erfindungsgemäße Regelsystem eine Regeleinrichtung zum stetigen Regeln aufweist, wobei nicht wie im Stand der Technik das Sprungverhalten des Ausgangssignals der Lambda-Sonde (Zweipunkt-Regelung) zur Gemischregelung ausgewertet wird, sondern die tatsächliche Abweichung der Luftzahl Lambda von der einzuhaltenden Luftzahl Lambda als Regelabweichung verwendet wird. Hierbei wird der jeweilige Ist-Wert der Luftzahl Lambda über die jeweils gemessene Sondenausgangsspannung in Verbindung mit einem zumindest näherungsweise vorgegebenen sondencharakteristischen Zusammenhang zwischen der Größe der Sondenausgangsspannung und der damit gekoppelten Größe der Luftzahl Lambda bestimmt. Der der einzuhaltenden Luftzahl Lambda entsprechende Soll-Wert der Luftzahl Lambda wird vom Ist-Wert der Luftzahl Lambda abgezogen und mit der Differenz wird das Luft/Kraftstoff-Verhältnis geregelt.

Bei dem erfindungsgemäßen Regelsystem werden Abweichungen von der vorgegebenen Luftzahl Lambda = 1 schneller als bei einem üblichen Zweipunkt-Regelsystem ausgeregelt, wodurch sich der Ausstoß schädlicher Abgaskomponenten verringert. Gemäß bisheriger Versuche ergab sich eine Erhöhung der Regelfrequenz um einen Faktor 1,5 bis 3 gegenüber der üblichen Zweipunkt-Regelung, was sowohl zu einer Verringerung der Schadstoffemission beiträgt als auch insbesondere bei tiefen Drehzahlen und großer Last die Laufruhe der Brennkraftmaschine verbessert. Ein weiterer Vorteil des erfindungsgemäßen Regelsystems gegenüber der seit langem üblichen Zweipunkt-Regelung für Lambda = 1 besteht darin, daß das erfindungsgemäße Regelungssystem wesentlich unempfindlicher auf Störungen des Sondensignals bei starker Zylinderstreuung (chemical. noise) reagiert als die übliche Zweipunkt-Regelung. Die starke Zylinderstreuung hat zur Folge, daß die Zweipunkt-Regelung jeweils beim Durchgang durch die Regelschwelle von fett auf mager oder mager auf fett mit erhöhter Frequenz zwischen den Extremwerten mager und fett springt, was sich ungünstig auf das Abgas- und Fahrverhalten der Brennkraftmaschine auswirkt. Durch Verwenden einer erfindungsgemäßen Regeleinrichtung mit stetigem Regelverhalten wird dieses mit erhöhter Frequenz betriebene Umschalten zwischen zwei Extremwerten vermieden.

Das erfindungsgemäße Regelsystem gemäß dem nebengeordneten Anspruch 2 zeichnet sich durch eine Regeleinrichtung zum stetigen Regeln aus, wobei als Soll-Wert eine Sondenspannung verwendet wird, die der einzuhaltenden Luftzahl Lambda entsprechend der jeweiligen Sondencharakteristik zugeordnet ist, und über die Differenz der jeweils gemessenen Ist-Werte der Sondenspannung mit dem Soll-Wert der Sondenspannung in Verbindung mit einem zumindest näherungsweise vorgegebenen sondencharakteristischen Zusammenhang zwischen der Größe der Sondenspannungsdifferenz und der damit gekoppelten Größe der Luftzahldifferenz die Luftzahldifferenz bestimmt wird und mit der Luftzahldifferenz das Luft/Kraftstoff-Verhältnis geregelt wird. Mit diesem Regelsystem werden dieselben Vorteile gegenüber dem Stand der Technik beim Regeln des Luft/Kraftstoff-Verhältnisses erzielt wie bei dem Regelsystem gemäß Anspruch 1.

Die genannten Vorteile des erfindungsgemäßen Regelsystems gemäß den nebengeordneten Ansprüchen 1 und 2 lassen sich jedoch für eine Regelung auf Lambda = 1 nur dann erzielen, wenn sich die Ausgangsspannung der Lambda-Sonde im Bereich von Lambda = 1 nur im wesentlichen also nicht mathematisch ideal sprunghaft ändert, d. h. eine die Luftzahl Lambda und die Sondenausgangsspannung verknüpfende Funktion im Bereich von Lambda = 1 eine endliche Steigung aufweist.

In vorteilhafter Weise ist der sondencharakteristische Zusammenhang zwischen Sondenspannung und Luftzahl Lambda oder Sondenspannungsdifferenz und Luftzahldifferenz in einem Kennfeld abgelegt. Gemäß einer weiteren vorteilhaften Ausgestaltung der Erfindung werden als Eingangsparameter dieses Kennfeldes einerseits die Sondenspannung oder Sondenspannungsdifferenz und zur Berücksichtigung des temperaturabhängigen Zusammenhangs zwischen Sondenspannung oder Sondenspannungsdifferenz und Temperatur ein temperaturabhängiger Sondeninnenwiderstand oder die Sondentemperatur selbst verwendet.

Zum Einsparen von Speicherplatz und Rechenzeit hat es sich als vorteilhaft erwiesen, dieses Kennfeld auf eine Kennlinie zu reduzieren, die auf eine mittlere bzw. besonders häufig vorkommende Sondentemperatur ausgelegt ist.

Zum Einsparen von Speicherplatz erweist es sich als vorteilhaft, den sondenspezifischen Zusammenhang durch Verwenden mathematischer Funktionen abzubilden, wobei es sich unter Zugrundelegung der üblichen Sondencharakteristik der Lambda-Sonde als besonders vorteilhaft herausgestellt hat, als mathematische Funktion eine Parabel dritter Ordnung zu verwenden.

Entsprechend einer weiteren vorteilhaften Ausgestaltung der Erfindung wird bei einer Regelung auf Lambda = 1 bis zu einer Regelabweichung von vorzugsweise 3 % (d. h. Lambda = 0,97 bis Lambda = 1,03) eine Regeleinrichtung verwendet, die stetiges Verhalten aufweist und bei einer Regelabweichung größer als 3 % von stetiger Regelung auf Zweipunkt-Regelung umschaltet. Die Beschränkung auf ein schmales zur Auswertung benutztes Lambda-Band um den Wert Lambda = 1 bringt den Vorteil mit sich, daß der Einfluß von Fehlern in der angenommenen Sondencharakteristik infolge Temperaturänderungen der Sonde relativ klein ist, da die Sondencharakteristik im Bereich von Lambda = 1 ziemlich temperaturstabil ist. Deshalb kann die Genauigkeit einer durchzuführenden Nullpunktsoffset-Korrektur der Sondenspannung verringert werden, da im temperaturempfindlichen Bereich außerhalb des Lambda-Bandes eine Zweipunkt-Regelung angewandt wird.

In einer weiteren vorteilhaften Weiterbildung wird der Regel Sollwert der Sondenspannung U_{S} in Abhängigkeit der gemessenen maximalen und minimalen Sondenspannung gemäß der Formel.${\text{U}}_{\text{S}} {\text{= (U}}_{\text{S(max)}} {\text{- U}}_{\text{S(min)}} {\text{) x K + U}}_{\text{S(min)}}$ adaptiert, wobei K ein konstanter Faktor ist, der anhand der Sondencharakteristik bestimmt wird. Die Korrektur des Regel-Sollwertes erfolgt zusätzlich über einen Tiefpaß. Weiterhin werden die gemessenen Sondenspannungsextremwerte gespeichert und für den Fall, daß keine neuen Extremwerte der Sondenspannung gemessen werden, langsam abgeregelt. Mit dieser Adaption ist es möglich, das Verschieben des Regel-Sollwerts der Sondenspannung infolge Alterung der Sonde oder Temperaturänderung der Sonde zu berücksichtigen.

### Zeichnung

Ausführungsbeispiele der Erfindung sind in der Zeichnung dargestellt und in der nachfolgenden Beschreibung näher erläutert. Fig. 1 zeigt ein vereinfachtes Blockschaltbild einer Regelanordnung mit einem Regelsystem zum Regeln des Luft/ Kraftstoff-Verhältnisses bei einer Brennkraftmaschine gemäß Anspruch 1. Fig. 2 zeigt eine Regelungsanordnung mit einem erfindungsgemäßen Regelsystem zum Regeln des Luft/Kraftstoff-Verhältnisses bei einer Brennkraftmaschine gemäß dem nebengeordneten Anspruch 2, wobei jedoch nicht die gesamte Regelungsanordnung dargestellt ist, sondern nur Bauelemente dargestellt sind, in denen sich die Regelungsanordnung gemäß Anspruch 2 von derjenigen gemäß Anspruch 1 unterscheidet.

### Beschreibung der Ausführungsbeispiele

Die in Fig. 1 dargestellte Regelungsanordnung weist eine Brennkraftmaschine (BKM) 10 als Regelstrecke mit Einspritzventilen (EV) 11 als Stellglieder, eine Regeleinrichtung 12, (gestrichelt umrandet) eine im Abgas der Brennkraftmaschine angeordnete Lambda-Sonde 13 und ein Grundkennfeld 14 auf. Das Grundkennfeld 14 ist bevorzugt als Nur-Lesespeicher (ROM) ausgebildet, der durch zugeführte Betriebsgrößen (hier: Drehzahl n und Drosselklappenstellung α ) adressiert wird. Abhängig von diesen Adressen wird jeweils eine entsprechende Einspritzzeit t_{L} für die Einspritzventile 11 der Brennkraftmaschine 10 aus dem Grundfeld 14 ausgelesen. Die Lambda-Sonde 13 gibt ein Ausgangssignal (Ausgangsspannung U_{S}) ab, das der Regeleinrichtung 12 zugeführt wird. Die Regeleinrichtung 12 gibt als Stellgröße einen Korrekturfakor KF ab, der multiplikativ die aus dem Grundkennfeld 14 ausgegebene Einspritzzeit t_{L} korrigiert, wodurch sich die korrigierte Einspritzzeit t_{LK} ergibt. Weiterhin wird der Regeleinrichtung 12 ein Regel-Sollwert 15 der Luftzahl Lambda zugeführt, der wiederum von der Drosselklappenstellung α und der Drehzahl n der Brennkraftmaschine 10 abhängen kann. Bei Verwendung eines Drei-Wege-Katalysators wird dieser Soll-Wert = 1 gesetzt, da das Vorliegen eines stöchiometrischen Gemisches (Lambda = 1) ein optimales Konvertierungsverhalten des Katalysators gewährleistet.

Die Regeleinheit 12 weist eine Umwandlungseinrichtung 16 auf, mit deren Hilfe die Sondenausgangssignale U_{S} der Lambda-Sonde 13 in Lambda-Werte entsprechend dem sondencharakteristischen Zusammenhang von Lambda-Wert und Sondenspannung umgewandelt werden. Zur Abbildung des sondencharakteristischen Zusammenhangs wird entweder eine mathematische Funktion, eine Tabelle oder ein Kennfeld verwendet. Die Sondencharakteristik wird durch die Sondentemperatur im Bereïch größer und kleiner Lambda = 1 stark beeinflußt. Um die Regelgenauigkeit zu steigern, ist es deshalb von Vorteil, bei der Bestimmung des Lambda-Wertes beispielsweise aus einem Kennfeld zusätzlich zur Sondenspannung U_{S} die Temperatur der Sonde oder den temperaturanhängigen Innenwiderstand der Sonde als Eingangsparameter zu verwenden.

Innerhalb der Regeleinrichtung 12 ist der Umwandlungseinrichtung 16 ein Zeitglied 17 nachgeschaltet und diesem eine Korrektureinrichtung 18 zur Berechnung eines Korrekturfaktors KF. Dieser Korrekturfaktor KF wird einer Multiplikationseinheit 19 zugeführt, die den der Korrekturfaktor KF mit der aus dem Grundkennfeld 14 ausgegebenen Einspritzzeit t_{L} multipliziert. Die Ausgabe des Korrekturfaktors KF kann durch einen Schalter 20 unterbrochen werden, der über eine Regelungsfreigabe-Einrichtung 21 geschaltet wird. In bestimmten Betriebsphasen der Brennkraftmaschine (beispielsweise Startphase, Warmlaufphase, instationäre phasen) ist eine Regelung auf eine fest vorgegebene Luftzahl Lambda nicht erwünscht. In diesen Fällen wird durch die Regelungsfreigabe-Einrichtung 21 über den Schalter 20 die Ausgabe des Korrekturfaktors KF unterbrochen.

Hat die Regelungsfreigabe-Einrichtung 21 die Regelung freigegeben, wird das Ausgangssignal der im Abgas der Brennkraftmaschine 10 angeordneten Lambda-Sonde der Umwandlungseinrichtung 16 zugeführt. Da die Berechnung des Korrekturfaktors KF vorzugsweise mit einem Rechner erfolgt, wird das analoge Sondenausgangssignal nach Verstärkung über einen in Fig. 1 nicht dargestellten A/D-Wandler in ein digitales Signal umgewandelt. Die Umwandlungseinheit 16 berechnet aus dem Ausgangssignal der Lambda-Sonde 13 über einen vorgegebenen sondencharakteristischen Zusammenhang zwischen Ausgangsspannung der Sonde und Luftzahl Lambda den jeweils gemessenen Ist-Wert der Luftzahl Lambda. Der im Anschluß daran durchgeführte Vergleich von Ist-Wert und Soll-Wert 15 der Luftzahl Lambda führt zu einer Regelabweichung Δ -Lambda, die einem Zeitglied 17 zugeführt wird. Das Zeitglied gibt anschließend ein Signal an eine Korrektureinrichtung 18 ab, die die Berechnung des Korrekturfaktors KF durchführt.

Der Korrekturfaktor KF wird dann multiplikativ der aus dem Grundkennfeld 14 ausgegebenen Einspritzzeit t_{L} überlagert, wodurch sich die korrigierte Einspritzzeit t_{LK} ergibt. Durch Addition der Einspritzzeit t_{LK} und einer Einspritzzeit t_{S}, die den Totzeiteinfluß der Einspritzventile 11 berücksichtigt, führt schließlich zur tatsächlichen Einspritzzeit t_{I}. Die digital berechnete Einspritzzeit t_{I} wird auf eine in Fig. 1 nicht dargestellte Endstufe gegeben und als analoges Öffnungszeit-Signal an die Einspritzventile 11 abgegeben.

Die in Fig. 2 dargestellte Regelungsanordnung weist im wesentlichen einen ähnlichen Aufbau wie die Regelungsordnung der Fig. 1 auf. Gleiche Bauelemente tragen dasselbe Bezugszeichen wie in Fig. 1 und werden hier nicht nochmals erläutert. Der Unterschied zu der in Fig. 1 dargestellten Regelanordnung besteht darin, daß die Regelabweichung Δ-Lambda auf anderem Wege ermittelt wird. Als Regel-Sollwert wird eine Sollspannung 22 verwendet, die wiederum von der Drosselklappenstellung α oder der Drehzahl n abhängen kann.

Weiterhin weist die Regelanordnung gemäß Fig. 2 eine Umrechnungseinheit 23 auf, die den sondencharakteristischen Verlauf zwischen der Sondenspannungsdifferenz und der damit gekoppelten Luftzahldifferenz speichert. Dieser Umrechnungseinheit 23 wird nach Vergleich der Ist-Sondenspannung mit der Soll-Sondenspannung 22 eine Regelabweichung Δ-U_{S} zugeführt, aus der die Regelabweichung Δ-Lambda berechnet wird. Der weitere Regelungsablauf entspricht dem Regelungsablauf der Regelungsanordnung gemäß Fig. 1, weshalb, um Wiederholungen zu vermeiden, dieser nicht nochmals beschrieben wird.

Besonders vorteilhaft wird zum Erhöhen der Regelgeschwindigkeit ein stetiger Regler mit PID-Verhalten des Zeitgliedes 17 eingesetzt, wobei für die jeweiligen P-,I-,D-Anteile die Regelabweichung mit geeigneten Faktoren multipliziert wird, die drehzahl- und lastabhängig in Kennfeldern abgelegt sind.

Ein Masseversatz zwischen Sondenmasse und Masse des in den Figuren nicht dargestellten Analog/Digitalwandlers würde das Ergebnis der Messung der Sondenspannung verfälschen. Deshalb elimimiert eine Korrektureinrichtung diesen Masseversatz, indem sie in längerdauernden Schubphasen (z. B. nach 800 msec) die sich einstellende minimale Sondenspannung mißt und die Differenz zum erwarteten Minimalwert über einen Filter als Korrekturgröße für die zu messenden Sondenspannungen speichert. Zur Erfassung eines negativen Masseversatzes wird dazu die Sondenspannung vor dem Analog/Digitalwandler hardwaremäßig um einen festen Spannungswert erhöht. Dieses Eliminieren des Masseversatzes führt zu einer höheren Genauigkeit bei der Erfassung der Sondenausgangsspannung und damit zu einer höheren Regelgenauigkeit der stetigen Regeleinrichtung.

Diese Korrektureinrichtung dient andererseits der Kompensation einer Drift des mageren Kennlinienasts (Anhebung) z. B durch Alterung. Die Kompensation des Masseversatzes allein kann gegebenenfalls auch durch die Verwendung eines Differenzverstärkers erfolgen.

Zum Überwachen der Konvertierungsfähigkeit eines Katalysators wird vorzugsweise stromab von diesem eine zweite LambdaSonde angeordnet, die ein Signal abgibt, welches bei optimaler Konvertierung der Abgasschadstoffe in Signalverhalten eine geringe Welligkeit um den temperaturstabilen Wert Lambda = 1 aufweist. Eine Abweichung von diesem temperaturstabilen Punkt wird vorteilhaft zur Offsetkorrektur/-Adaption der Sondenausgangsspannung verwendet.

## Patentansprüche

1. Regelsystem zum Regeln des Luft/Kraftstoff-Verhältnisses bei einer Brennkraftmaschine (10) auf eine einzuhaltende Luftzahl Lambda, wobei das Regelsystem eine im Abgassystem der Brennkraftmaschine angeordnete Sauerstoffsonde (Lambda-Sonde) (13) aufweist, die bei Betrieb der Brennkraftmaschine ständig ihrem Abgas ausgesetzt ist und deren Ausgangsspannung, die ein Maß für die Luftzahl Lambda darstellt, sich im Bereich von Lambda gleich Eins im wesentlichen sprunghaft ändert, gekennzeichnet durch eine Regeleinrichtung (12) zum stetigen Regeln in einem Lambda=1 umfassenden Regelbereich, die den jeweiligen Ist-Wert der Luftzahl Lambda über die jeweils gemessene Sondenausgangsspannung in Verbindung mit einem zumindest näherungsweise vorgegebenen sondencharakteristischen Zusammenhang zwischen der Größe der Sondenausgangsspannung und der damit gekoppelten Größe der Luftzahl Lambda bestimmt und den der einzuhaltenden Luftzahl Lambda entsprechenden Soll-Wert der Luftzahl Lambda vom Ist-Wert der Luftzahl Lambda abzieht und auf Grundlage der Differenz das Luft/Kraftstoff-Verhältnis regelt.

2. Regelsystem mit den Merkmalen des Oberbegriffs von Anspruch 1, gekennzeichnet durch eine Regeleinrichtung (12) zum stetigen Regeln in einem Lambda=1 umfassenden Regelbereich, die als Soll-Wert eine Spannung verwendet, die der einzuhaltenden Luftzahl Lambda entsprechend der jeweiligen Sondencharakteristik zugeordnet ist, und über die Differenz der jeweils gemessenen Ist-Werte der Sondenspannung mit dem Soll-Wert der Sondenspannung in Verbindung mit einem zumindest näherungsweise vorgegebenen Zusammenhang zwischen der Größe der Spannungsdifferenz und der damit gekoppelten Größe der Luftzahldifferenz die Luftzahldifferenz bestimmt und auf Grundlage der Luftzahldifferenz das Luft/Kraftstoff-Verhältnis regelt.

3. Regelsystem nach Anspruch 1 oder 2, dadruch gekennzeichnet, daß der sondencharakteristische Zusammenhang in einem Kennfeld (16, 23) abgelegt ist.

4. Regelsystem nach Anspruch 3, dadurch gekennzeichnet, daß die Sondenspannung bzw. die Spannungsdifferenz und eine von der Temperatur der Sonde abhängige Größe als Eingangsparameter des Kennfeldes (16, 23) verwendet werden.

5. Regelsystem nach Anspruch 1 oder 2, dadurch gekennzeichnet, daß der sondenspezifische Zusammenhang durch Verwenden mathematischer Funktionen abgebildet wird.

6. Regelsystem nach Anspruch 5, dadurch gekennzeichnet, daß eine Parabel dritter Ordnung verwendet wird.

7. Regelsystem nach einem der vorstehenden Ansprüche, dadurch gekennzeichnet, daß bei einer Regelung auf Lambda gleich Eins die Regeleinrichtung (12) bis zu einer vorgegebenen kleinen Regelabweichung, von beispielsweise 3 %, stetiges Regelverhalten aufweist und bei einer größeren Regelabweichung die Regeleinrichtung ein Regelverhalten entsprechend einer Zweipunktregelung mit einer größeren Regelabweichung, von beispielsweise 6 %, aufweist.

8. Regelsystem nach Anspruch 2 bis 7, dadurch gekennzeichnet, daß der Regel-Sollwert der Spannung U_{S(Soll)} in Abhängigkeit der gemessenen maximalen und minimalen Sondenspannung (U_{S} ₍ₘₐₓ₎, U_{S(min)}) gemäß der Formel${\text{U}}_{\text{S(Soll)}} {\text{= U}}_{\text{S(max)}} {\text{- U}}_{\text{S(min)}} {\text{) x K + U}}_{\text{S(min)}}$ adaptiert wird, wobei K ein konstanter Faktor ist, der anhand der Sondencharakteristik bestimmt wird.

9. Regelsystem nach Anspruch 1 bis 8, dadurch gekennzeichnet, daß der jeweils gemessenen Sondenspannung eine Offset-Korrektur überlagert wird.

10. Regelsystem nach Anspruch 1 bis 9, dadurch gekennzeichnet, daß die Regeleinrichtung (12) als Einrichtung mit stetigem PID-Verhalten ausgebildet ist.

## Claims

1. Control system for controlling the air/fuel ratio in an internal-combustion engine (10) to an air ratio lambda to be maintained, the control system having an oxygen probe (lambda probe) (13), which is arranged in the exhaust system of the internal-combustion engine, is exposed continuously to the exhaust of the internal-combustion engine during operation thereof and the output voltage of which, which represents a measure of the air ratio lambda, changes essentially abruptly in the region of lambda equals one, characterised by a control device (12) for continuous-action control in a control region comprising lambda = 1, which determines the respective actual value of the air ratio lambda via the probe output voltage measured in each case in conjunction with an at least approximately predetermined probe-characteristic relationship between the size of the probe output voltage and the associated size of the air ratio lambda, and subtracts the set value of the air ratio lambda corresponding to the air ratio lambda to be maintained from the actual value of the air ratio lambda and controls the air/fuel ratio on the basis of the difference.

2. Control system with the features of the preamble of Claim 1, characterised by a control device (12) for continuous-action control in a control region comprising lambda = 1, which uses as set value a voltage which is assigned to the respective probe characteristic corresponding to the air ratio lambda to be maintained, and determines the air ratio difference via the difference of the actual values of the probe voltage measured in each case with the set value of the probe voltage in conjunction with an at least approximately predetermined relationship between the size of the voltage difference and the associated size of the air ratio difference, and controls the air/fuel ratio on the basis of the air ratio difference.

3. Control system according to Claim 1 or 2, characterised in that the probe-characteristic relationship is stored in a map (16; 23).

4. Control system according to Claim 3, characterised in that the probe voltage or the voltage difference and a variable dependent on the temperature of the probe are used as input parameters of the map (16; 23).

5. Control system according to Claim 1 or 2, characterised in that the probe-specific relationship is mapped by using mathematical functions.

6. Control system according to Claim 5, characterised in that a third order parabola is used.

7. Control system according to one of the preceding claims, characterised in that, when controlling to lambda equals one, the control device (12) has a continuous control action up to a predetermined small system deviation, of for example 3%, and the control device has a control action corresponding to a two-position control with a greater system deviation, of for example 6%, in the case of a greater system deviation.

8. Control system according to Claims 2 to 7, characterised in that the control set value of the voltage U_{S(set)} is adapted as a function of the measured maximum and minimum probe voltage (U_{S(max)}, U_{S(min)}) according. to the formula${\text{U}}_{\text{S(set)}} {\text{= (U}}_{\text{S(max)}} {\text{- U}}_{\text{S(min)}} {\text{x K + U}}_{\text{S(min)}} \text{,}$ where K is a constant factor which is determined on the basis of the probe characteristic.

9. Control system according to Claims 1 to 8, characterised in that the probe voltage measured in each case is superimposed by an offset correction.

10. Control system according to Claims 1 to 9, characterised in that the control device (12) is designed as a device with continuous PID action.

## Revendications

1. Système de régulation pour la régulation de la proportion air/carburant dans un moteur à combustion interne (10) sur un nombre lambda à maintenir, dans lequel le système de régulation présente une sonde d'oxygène (sonde lambda) disposée dans le système des gaz d'échappement du moteur à combustion interne, qui quand le moteur à combustion interne est en fonctionnement est constamment exposée aux gaz d'échappement de celui-ci, et dont la tension de sortie, qui constitue une mesure pour le nombre lambda, varie dans la zone de lambda égal à un, essentiellement de façon discontinue, système de régulation caractérisé par un dispositif de régulation (12) pour une régulation continue dans une zone de régulation entourant un lambda égal à un, dispositif qui détermine la valeur réelle du nombre lambda au moyen de la tension de sortie de la sonde, mesurée, en liaison avec une relation prédéfinie de façon au moins approchée, caractéristique de la sonde, entre la grandeur de la tension de sortie de la sonde et de la grandeur couplée avec celle-ci du nombre lambda et extrait la valeur de consigne correspondant au nombre lambda à maintenir de la valeur réelle du nombre lambda et régule sur la base de la différence la proportion air/carburant.

2. système de régulation avec les éléments selon le préambule de la revendication 1, caractérisé par un dispositif de régulation (12) pour une régulation continue dans une zone de régulation entourant lambda = 1 dispositif qui utilise comme valeur de consigne une tension, qui est associée au nombre lambda à maintenir correspondant à la caractéristique de la sonde et détermine la différence du nombre lambda au moyen de la différence entre la valeur réelle mesurée de la tension de la sonde et la valeur de consigne de la tension de la sonde en liaison avec une relation prédéfinie de façon au moins approchée entre la grandeur de la différence de tension et la grandeur couplée avec celle-ci de la différence du nombre lambda et régule la proportion air/carburant sur la base de la différence du nombre lambda.

3. Système de régulation selon la revendication 1 ou 2, caractérisé en ce que la relation caractéristique de la sonde est déposée dans un champ caractéristique (16, 23).

4. Système de régulation selon la revendication 3, caractérisé en ce qu'on utilise la tension de la sonde ou la différence de tension et une grandeur fonction de la température de la sonde comme paramètre d'entrée du champ caractéristique (16, 23).

5. Système de régulation selon la revendicationtion 1 ou 2, caractérisé en ce que la relation spécifique de la sonde est formée par l'emploi de fonctions mathématiques.

6. Système de régulation selon la revendication 5, caractérisé en ce que l'on utilise une parabole du troisième ordre.

7. système de régulation selon l'une des revendications précédentes, caractérisé en ce que dans une régulation sur lambda égal à un, le dispositif de régulation (12) présente un comportement continu allant jusqu'à une petite dérivation de régulation pré-définie, de par exemple 3 % et en ce que, dans le cas d'une dérivation de régulation plus grande, le dispositif présente un comportement de régulation,correspondant à une régulation à deux positions avec une dérivation de régulation plus grande, de par exemple 6 %.

8. système de régulation selon les revendications 2 à 7, caractérisé en ce que la valeur de régulation de la tension U_{S} (consigne) est adaptée en fonction de la tension de sonde (U_{S(max))}, U_{S(min)}) maximale et minimale mesurée selon la formule :${\text{U}}_{\text{S(cons)}} {\text{= (U}}_{\text{S(max)}} {\text{- U}}_{\text{S(min)}} {\text{x K + U}}_{\text{S(min)}} \text{,}$ formule dans laquelle K est un facteur constant, qui est déterminé à partir de la caractéristique de la sonde.

9. Système de régulation selon les revendications 1 à 8, caractérisé en ce qu'une correction de décalage est superposée à la tension mesurée de la sonde.

10. Système de régulation selon les revendication 1 à 9, caractérisé en ce que le dispositif de régulation (12) est constitué comme un dispositif à comportement continu PID (proportionnel, intégral, et différentiel).
